# EUROPÄISCHE PATENTSCHRIFT

(11) **EP 4 323 132 B1**
(45) Veröffentlichungstag und Bekanntmachung des Hinweises auf die Patenterteilung: **12.03.2025**
(21) Anmeldenummer: 22713861.7
(22) Anmeldetag: 16.03.2022
(51) Int. Cl.: B21H 5/00, B21J 9/02, B21K 1/76, F16H 55/26

(54) **VERFAHREN ZUR HERSTELLUNG EINES EIN VERZAHNUNGSPROFIL AUFWEISENDEN BAUTEILS; SOWIE WERKZEUGVORRICHTUNG**
METHOD FOR PRODUCING A COMPONENT WITH A TOOTHING PROFILE, AND TOOLING
PROCÉDÉ DE PRODUCTION D'UN COMPOSANT AVEC UN PROFIL DE DENTURE, ET OUTIL

(30) Priorität: 16.04.2021 DE 102021109639
(43) Veröffentlichungstag der Anmeldung: 21.02.2024
(73) Patentinhaber: Schaeffler Technologies AG & Co. KG, 91074 Herzogenaurach (DE)
(72) Erfinder: HOFERER, Patrick, 77704 Oberkirch (DE); SCHLOSSER, Michael, 76467 Bietigheim (DE); SCHWENK, Wilfried, 77855 Achern-Mösbach (DE)
(86) Internationale Anmeldenummer: PCT/DE2022/100204
(87) Internationale Veröffentlichungsnummer: WO 2022/218462

(56) Entgegenhaltungen:
- CN-A- 1 192 387
- US-A- 5 628 222
- US-B2- 8 661 677

## Beschreibung

Die Erfindung betrifft ein Verfahren zur Herstellung eines ein Verzahnungsprofil aufweisenden Bauteils / Getriebebauteils, vorzugsweise einer Zahnstange. Das Bauteil ist weiter bevorzugt als eine in einem Kraftfahrzeug (etwa in einem Lenkgetriebe) eingesetzte Lenkstange ausgebildet.

Im Allgemeinen sind bereits verschiedene Kaltumformverfahren bekannt, in denen das zu bearbeitende Bauteil zwischen zumindest zwei beabstandeten Bestandteilen eines Rollwerkzeugs aufgenommen und entsprechend deren Geometrie formgebend bearbeitet wird. Beispiele hierzu sind mit der DE 1 237 051 A, der US 716 241 A und der US 2 782 663 A bekannt. Die US 5 628 222 A zeigt auch ein Verfahren zur Herstellung eines ein Verzahnungsprofil aufweisenden Bauteils und eine Werkzeugvorrichtung zum Herstellen eines ein Verzahnungsprofil aufweisenden Bauteils, und bildet die Basis für den Oberbegriff der Ansprüche 1 und 9.

Bei den aus dem Stand der Technik bekannten Verfahren hat es sich jedoch herausgestellt, dass die verwendeten Werkzeugvorrichtungen und die damit realisierten Herstellverfahren von verzahnten Bauteilen relativ aufwändig umgesetzt sind.

Es ist daher Aufgabe der vorliegenden Erfindung, die Herstellung eines Zahnprofils an einem Bauteil mit möglichst einfachen Mitteln durchzuführen.

Dies wird erfindungsgemäß durch den Gegenstand des Anspruchs 1 gelöst. Demnach ist ein Verfahren zur Herstellung eines ein Verzahnungsprofil aufweisenden Bauteils beansprucht, wobei in einem ersten Schritt a) ein Bauteilrohling in eine Halterung einer Werkzeugvorrichtung, zur Aufnahme einer Presskraft bei einer Bewegung eines Pressenteils der Werkzeugvorrichtung in einer vertikalen Verschieberichtung, eingesetzt wird, und in einem zweiten Schritt b) das Verzahnungsprofil unter Verwendung eines über eine Gelenkstange (im Sinne eines Pleuels / einer Pleuelstange) mit dem Pressenteil gekoppelten Rotationskörpers in den Bauteilrohling eingedrückt wird, wobei der Rotationskörper bei der Bewegung des Pressenteils in der Verschieberichtung in Richtung des Bauteilrohlings gedrückt wird und an dem Bauteilrohling entlangrollt, sodass das Verzahnungsprofils ausgebildet wird.

Dem entsprechend wird die Aufgabe bei einer erfindungsgemäßen Werkzeugvorrichtung durch den Gegenstand des Anspruchs 9 gelöst, wobei die beanspruchte Werkzeugvorrichtung zum Herstellen eines ein Verzahnungsprofil aufweisenden Bauteils ausgebildet ist und ein vertikalverschiebbares Pressenteil, eine zur Aufnahme eines Bauteilrohlings vorbereitete Halterung, einen Rotationskörper und eine den Rotationskörper mit dem Pressenteil koppelnde Gelenkstange aufweist, wobei die Gelenkstange den Rotationskörper derart mit dem Pressenteil verbindet, dass bei einer Vertikalverschiebung des Pressenteils zur Ausbildung des Verzahnungsprofils der Rotationskörper in Richtung des Bauteilrohlings gedrückt wird und an dem Bauteilrohling / einem Außenumfangs des Bauteilrohlings entlangrollt.

Durch eine derartige Herstellung des Verzahnungsprofils werden möglichst wenige Bauteile zum fertigen Ausformen des Bauteils benötigt. Dadurch wird zum einen der Aufbau der Werkzeugvorrichtung wesentlich vereinfacht, zum anderen das Herstellverfahren möglichst effizient umgesetzt. Insbesondere zum Realisieren unterschiedlicher Verzahnungen braucht bevorzugt lediglich der Rotationskörper ausgetauscht werden.

Weitergehende vorteilhafte Ausführungsformen sind mit den Unteransprüchen beansprucht und nachfolgend näher erläutert.

Demnach ist es auch von Vorteil, wenn der Rotationskörper (vorzugsweise an seiner radialen Außenseite) unmittelbar eine Negativform des Verzahnungsprofils aufweist. Dadurch wird der Aufbau weiter vereinfacht, wobei das Verzahnungsprofil über das unmittelbare Andrücken des Rotationskörpers an den Bauteilrohling in den Bauteilrohling eingedrückt wird.

Weiterhin ist es zweckmäßig, wenn die Werkzeugvorrichtung als ein Stufenwerkzeug / eine Stufenpresse umgesetzt ist. Dadurch werden besonders präzise Verzahnungsprofile ausgebildet.

Ist das Stufenwerkzeug in der Art ausgebildet, dass das Verzahnungsprofil in mehreren Stufen ausgebildet wird, wird die Herstelleffizienz gesteigert.

Demzufolge ist es auch vorteilhaft, wenn das Verzahnungsprofil in mehreren Kaltumformstufen ausgebildet wird, wobei jede Kaltumformstufe einen über eine Gelenkstange mit dem Pressenteil gekoppelten Rotationskörper aufweist. Dadurch wird die Herstelleffizienz weiter gesteigert.

Diesbezüglich ist es ebenfalls von Vorteil, wenn sich die Rotationskörper der verschiedenen Kaltumformstufen in einem Verzahnungsdurchmesser und/oder einer Verzahnungstiefe unterscheiden.

Ist der Bauteilrohling länglich, etwa als Zahnstangenrohling, ausgebildet und in dem ersten Schritt (mit seiner Längsachse) schräg zu der vertikalen Verschieberichtung des Pressenteils eingesetzt, kann der Rotationskörper möglichst verschleißarm an dem Bauteilrohling entlangrollen.

Von Vorteil ist es zudem, wenn der Bauteilrohling (in Bezug auf seine Längsachse) in dem ersten Schritt a) in einem Winkel zwischen 20° und 50°, bevorzugt zwischen 25° und 35°, etwa 30°, relativ zu einer Horizontalebene eingesetzt wird. Jene Horizontalebene befindet sich wiederum senkrecht zu der vertikalen Verschieberichtung des Pressenteils. Dadurch ergibt sich eine möglichst verschleißarme Aufnahme des Rotationskörpers an der Gelenkstange.

Ebenfalls ist es zweckmäßig, wenn der Rotationskörper in seiner Abrollbewegung in einem Gehäuse, das weiter bevorzugt mit einem die Halterung aufnehmenden Sockel weiter verbunden ist, geführt ist. Dadurch ergibt sich eine robuste Lagerung des Rotationskörpers.

Diesbezüglich ist es auch vorteilhaft, wenn der Rotationskörper mittels einer Lagerwelle mit der Gelenkstange verbunden ist und/oder in dem Gehäuse (vorzugsweise schräg zu der vertikalen Verschieberichtung des Pressenteils) geführt ist.

Ist der vorzugsweise als Rolle umgesetzte Rotationskörper an lediglich einem Teil seines Außenumfangs die Negativform des Verzahnungsprofils auf, ist dieser möglichst robust abstützbar.

Weiter bevorzugt ist der Rotationskörper zum Ausformen unregelmäßiger Verzahnungsprofile ausgebildet.

Mit anderen Worten ausgedrückt, wird somit erfindungsgemäß in einem Stufenwerkzeug bevorzugt eine kaltumgeformte Zahnstange hergestellt, wobei das Verzahnungsprofil durch das Abrollen einer formgebenden Rolle (Rotationskörper) erzeugt wird, und wobei erfindungsgemäß die Vertikalbewegung der Presse (Pressenteil) über ein Pleuel (Gelenkstange) in eine Abrollbewegung umgewandelt wird. Es gibt somit ein Profil, das von einem Roller abgerollt wird, so dass das Profil in das Werkstück gedrückt wird, wobei der Roller über eine Art Pleuel bewegt wird.

Die Erfindung wird nun nachfolgend anhand von Figuren näher erläutert.

Es zeigen:
- Fig. 1: eine Seitenansicht einer teilweise dargestellten, erfindungsgemäß ausgebildeten und eingesetzten Werkzeugvorrichtung nach einem bevorzugten Ausführungsbeispiel, wobei ein in der Werkzeugvorrichtung eingesetzter Rotationskörper und eine diesen Rotationskörper mit einem vertikal verschiebbaren Pressenteil koppelnde Gelenkstange gut zu erkennen sind,
- Fig. 2: eine perspektivische Detaildarstellung der Werkzeugmaschine nach Fig. 1 im Bereich des Rotationskörpers und eines mit Hilfe des Rotationskörpers zu bearbeitenden Bauteilrohlings,
- Fig. 3: eine perspektivische Darstellung einer mittels der Werkzeugvorrichtung nach Fig. 1 hergestellten Zahnstange, sowie
- Fig. 4: ein schematisches Flussdiagramm zum Umsetzen eines erfindungsgemäßen Herstellverfahrens unter Verwendung der Werkzeugvorrichtung nach Fig. 1.

Die Figuren sind lediglich schematischer Natur und dienen ausschließlich dem Verständnis der Erfindung. Die gleichen Elemente sind mit denselben Bezugszeichen versehen.

Mit Fig. 3 ist ein nach dem erfindungsgemäßen Verfahren fertig hergestelltes Bauteil 10 in Form einer Zahnstange zu erkennen. Das Bauteil 10 ist konkret als Lenkstange umgesetzt und folglich bevorzugt in einem Lenksystem eines Kraftfahrzeuges eingesetzt. In weiteren erfindungsgemäßen Ausführungen ist das Bauteil 10 jedoch auch als ein anderes mit einem Verzahnungsprofil 5 ausgebildetes Bauteil 10, bspw. als ein Zahnrad, umgesetzt.

Das fertig hergestellte Bauteil 10 weist in der vorliegenden Ausführung aufgrund seiner Ausbildung als Zahnstange in einem Längsabschnitt ein Verzahnungsprofil 5 auf, das in dieser Figur 3 als Schrägverzahnung dargestellt ist. In den Figuren 1 und 2 ist das Verzahnungsprofil 5 hingegen als Geradverzahnung dargestellt, wobei prinzipiell unterschiedlichste Verzahnungen / Verzahnungsprofile 5, vorzugsweise auch unregelmäßige Verzahnungsprofile 5, durch das nachfolgend beschriebene Herstellverfahren umsetzbar sind.

Mit den Fign. 1 und 2 wird eine zur Umsetzung des erfindungsgemäßen Verfahrens ausgebildete Werkzeugvorrichtung 4 veranschaulicht, mittels derer das Bauteil 10 nach Fig. 3 herstellbar ist. Die Werkzeugvorrichtung 4 ist als ein Stufenwerkzeug / eine Stufenpresse realisiert. Eine Herstellstufe ist in Fig. 1 anschaulich zu erkennen.

Mit Fig. 1 ist zu erkennen, dass die Werkzeugvorrichtung 4 einen Sockel 14 aufweist, der eine Horizontalebene 12 festlegt / sich in dieser Horizontalebene 12 erstreckt. Relativ zu dem Sockel 14 ist ein Pressenteil 3 in einer vertikalen Verschieberichtung V, d.h. senkrecht zu der Horizontalebene 12, bewegbar. Durch eine Bewegung des Pressenteils 3 wird im Betrieb der Werkzeugvorrichtung 4 eine das Verzahnungsprofil 5 ausbildende Umformkraft erzeugt / übertragen.

An dem Sockel 14 ist eine zur Abstützung einer durch das Pressenteil 3 übertragenen Presskraft ausgebildete Halterung 2 aufgenommen. Die Halterung 2 ist ferner derart ausgebildet, dass an ihr ein zu fertigender Bauteilrohling 1 (hier in Form eines Zahnstangenrohlings) schräg zu der Verschieberichtung V einspannbar ist und in Fig. 1 auch bereits in dieser Lage eingespannt ist. In dem in Fig. 1 dargestellten eingespannten Zustand des Bauteilrohlings 1 ist dieser Bauteilrohling 1 in Bezug auf seine Längsachse 15 in einem Winkel 11 von 30° relativ zu der Horizontalebene 12 geneigt eingespannt / eingesetzt.

Zum kaltumformtechnischen Ausbilden des Verzahnungsprofils 5 ist ein eine Negativform 6 des Verzahnungsprofils 5 aufweisender Rotationskörper 7 in Form einer Rolle vorgesehen. Der Rotationskörper 7 ist drehbar an einem Ende einer gemäß einem Pleuel eingesetzten Gelenkstange 8 gelagert. Die Gelenkstange 8 dient dabei zur Bewegungskoppelung des Rotationskörpers 7 mit dem Pressenteil 3. Demnach ist die Gelenkstange 8 ist mit ihrem dem Rotationskörper 7 abgewandten Ende drehbar an dem Pressenteil 3 angebracht.

Ferner ist der Rotationskörper 7 entlang einer Längsachse 15 des eingespannten Bauteilrohlings 1 in einem Gehäuse 9 der Werkzeugvorrichtung 4 verschiebbar geführt. Wie diesbezüglich in Fig. 2 bspw. zu erkennen, ist der Rotationskörper 7 auf einer Lagerwelle 13 aufgenommen. Diese Lagerwelle 13 ist sowohl mit ihren aus dem Rotationskörper 7 hervorstehenden Bereichen in dem Gehäuse 9 geführt als auch an der Gelenkstange 8 gelagert.

Es hat sich als besonders vorteilhaft herausgestellt, wenn die Gelenkstange 8 doppelarmig ausgebildet ist und zu je einer Seite des Rotationskörpers 7 ein Arm an der Lagerwelle 13 gelagert.

Erfindungsgemäß ist der Rotationskörper 7 somit derart über die Gelenkstange 8 an dem Pressenteil 3 aufgenommen, dass es bei einer vertikalen Verschiebebewegung des Pressenteils 3 (Bewegung entlang der Verschieberichtung V) zu einem direkten Anpressen / Einpressen des Rotationskörpers 7 mit seiner Negativform 6 (auch als Negativprofil bezeichnet) an / in den Bauteilrohling 1 kommt und somit das Verzahnungsprofil 5 kaltumformtechnisch eingedrückt wird. Zugleich rollt der Rotationskörper 7 während der Bewegung des Pressenteils 3 entlang der Verschieberichtung V an dem Bauteilrohling 1 entlang.

Mit Fig. 4 ist ein erfindungsgemäßes Verfahren schematisch veranschaulicht. In einem ersten Schritt a) wird der Bauteilrohling 1 in die Halterung 2 eingespannt / eingesetzt. Im Anschluss wird in einem zweiten Schritt b) das Verzahnungsprofil 5 auf die bereits beschriebene Art und Weise ausgeformt. Demnach wird das Verzahnungsprofil 5 durch ein Verschieben des Pressenteils 3 auf den Bauteilrohling 1 zu und damit durch das Eindrücken des Rotationskörpers 7 in den Bauteilrohling 1 ausgebildet.

In diesem Zusammenhang sei darauf hingewiesen, dass es bevorzugt in mehreren einzelnen Herstellstufen / Kaltumformstufen zum fertigen Ausbilden des Verzahnungsprofils 5 kommt. Hierbei werden dann bevorzugt an mehreren (hinter oder vor der Zeichnungsebene der Figur 1 befindlichen) Stationen / Kaltumformstufen unterschiedlich dimensionierte Rotationskörper 7 eingesetzt, die wiederum über eine entsprechende Gelenkstange 8 mit dem Pressenteil 3 verbunden sind. Die Rotationskörper 7 unterscheiden sich dabei insbesondere in ihrem Verzahnungsdurchmesser bzw. ihrer Verzahnungstiefe ihrer Negativform 6. Folglich wird bevorzugt in einem ersten Teilschritt das Verzahnungsprofil 5 mit einer ersten Tiefe hergestellt und in zumindest einem weiteren, zweiten Schritt das Verzahnungsprofil 5 mit einer zweiten Tiefe weiter ausgeformt / hergestellt. Dementsprechend lassen sich beliebig viele Kaltumformstufen realisieren, bis schließlich das Bauteil 10 nach Fig. 3 fertiggestellt ist und in einem Schritt c) aus der Werkzeugvorrichtung 4 entnommen wird.

### Bezugszeichenliste

- 1: Bauteilrohling
- 2: Halterung
- 3: Pressenteil
- 4: Werkzeugvorrichtung
- 5: Verzahnungsprofil
- 6: Negativform
- 7: Rotationskörper
- 8: Gelenkstange
- 9: Gehäuse
- 10: Bauteil
- 11: Winkel
- 12: Horizontalebene
- 13: Lagerwelle
- 14: Sockel
- 15: Längsachse

- V: vertikale Verschieberichtung

## Patentansprüche

1. Verfahren zur Herstellung eines ein Verzahnungsprofil (5) aufweisenden Bauteils (10),
wobei in einem ersten Schritt ein Bauteilrohling (1) in eine Halterung (2) einer Werkzeugvorrichtung (4), zur Aufnahme einer Presskraft bei einer Bewegung eines Pressenteils (3) der Werkzeugvorrichtung (4) in einer vertikalen Verschieberichtung (V), eingesetzt wird,
**dadurch gekennzeichnet, dass**
in einem zweiten Schritt das Verzahnungsprofil (5) unter Verwendung eines über eine Gelenkstange (8) mit dem Pressenteil (3) gekoppelten Rotationskörpers (7) in den Bauteilrohling (1) eingedrückt wird, wobei der Rotationskörper (7) bei der Bewegung des Pressenteils (3) in der Verschieberichtung (V) in Richtung des Bauteilrohlings (1) gedrückt wird und an dem Bauteilrohling (1) entlangrollt, sodass das Verzahnungsprofil (5) ausgebildet wird.

2. Verfahren nach Anspruch 1, **dadurch gekennzeichnet, dass** der Rotationskörper (7) unmittelbar eine Negativform (6) des Verzahnungsprofils (5), bevorzugt an einem Außenumfang, aufweist.

3. Verfahren nach Anspruch 1 oder 2, **dadurch gekennzeichnet, dass** die Werkzeugvorrichtung (4) als ein Stufenwerkzeug umgesetzt ist.

4. Verfahren nach einem der Ansprüche 1 bis 3, **dadurch gekennzeichnet, dass** das Verzahnungsprofil (5) in mehreren Kaltumformstufen ausgebildet wird, wobei jede Kaltumformstufe einen über eine Gelenkstange (8) mit dem Pressenteil (3) gekoppelten Rotationskörper (7) aufweist.

5. Verfahren nach Anspruch 4, **dadurch gekennzeichnet, dass** sich die Rotationskörper (7) der verschiedenen Kaltumformstufen in einem Verzahnungsdurchmesser und/oder einer Verzahnungstiefe unterscheiden.

6. Verfahren nach einem der Ansprüche 1 bis 5, **dadurch gekennzeichnet, dass** der Bauteilrohling (1) länglich ausgebildet ist und in dem ersten Schritt schräg zu der vertikalen Verschieberichtung (V) des Pressenteils (3) eingesetzt wird.

7. Verfahren nach einem der Ansprüche 1 bis 6, **dadurch gekennzeichnet, dass** der Bauteilrohling (1) in dem ersten Schritt in einem Winkel (11) zwischen 20° und 50° relativ zu einer Horizontalebene (12) eingesetzt wird.

8. Verfahren nach einem der Ansprüche 1 bis 7, **dadurch gekennzeichnet, dass** der Rotationskörper (7) in seiner Abrollbewegung in einem Gehäuse (9) geführt ist.

9. Werkzeugvorrichtung (4) zum Herstellen eines ein Verzahnungsprofil (5) aufweisenden Bauteils (10), mit einem vertikalverschiebbaren Pressenteil (3), einer zur Aufnahme eines Bauteilrohlings (1) vorbereiteten Halterung (2) und einem Rotationskörper (7), **dadurch gekennzeichnet, dass** die Werkzeugvorrichtung eine den Rotationskörper (7) mit dem Pressenteil (3) koppelnde Gelenkstange (8) umfasst, wobei die Gelenkstange (8) den Rotationskörper (7) derart mit dem Pressenteil (3) verbindet, dass bei einer Vertikalverschiebung des Pressenteils (3) zur Ausbildung des Verzahnungsprofils (5) der Rotationskörper (7) in Richtung des Bauteilrohlings (1) gedrückt wird und an dem Bauteilrohling (1) entlangrollt.

10. Werkzeugvorrichtung (4) nach Anspruch 9, **dadurch gekennzeichnet, dass** der Rotationskörper (7) mittels einer Lagerwelle (13) mit der Gelenkstange (8) verbunden ist und/oder in einem Gehäuse (9) geführt ist.

## Claims

1. A method for producing a component (10) having a toothed profile (5),
wherein, in a first step, a component blank (1) is inserted into a mount (2) of a tool device (4) for absorbing a pressing force during a movement of a pressing part (3) of the tool device (4) in a vertical displacement direction (V),
**characterised in that**
in a second step, the toothed profile (5) is pressed into the component blank (1) using a rotational body (7) coupled to the pressing part (3) via an articulated rod (8), and the rotational body (7) is pressed in the direction of the component blank (1) during the movement of the pressing part (3) in the displacement direction (V) and rolls along the component blank (1) so that the toothed profile (5) is formed.

2. The method according to claim 1, **characterised in that** the rotational body (7) directly has a negative form (6) of the toothed profile (5), preferably on an outer circumference.

3. The method according to claim 1 or 2, **characterised in that** the tool device (4) is implemented as a multi-stage tool.

4. The method according to any one of claims 1 to 3, **characterised in that** the toothed profile (5) is formed in multiple cold-forming stages, each cold-forming stage having a rotational body (7) coupled to the pressing part (3) via an articulated rod (8).

5. The method according to claim 4, **characterised in that** the rotational bodies (7) of the various cold-forming stages differ in terms of a tooth diameter and/or a tooth depth.

6. The method according to any one of claims 1 to 5, **characterised in that** the component blank (1) is designed elongated and is inserted in the first step obliquely with respect to the vertical displacement direction (V) of the pressing part (3).

7. The method according to any one of claims 1 to 6, **characterised in that** the component blank (1) is inserted in the first step at an angle (11) between 20° and 50° relative to a horizontal plane (12).

8. The method according to any one of claims 1 to 7, **characterised in that** the rotational body (7) is guided in terms of its rolling movement in a housing (9).

9. A tool device (4) for producing a component (10) having a toothed profile (5), having a vertically displaceable pressing part (3), a mount (2) prepared to receive a component blank (1) and a rotational body (7), **characterised in that** the tool device comprises an articulated rod (8) coupling the rotational body (7) to the pressing part (3), wherein the articulated rod (8) connects the rotational body (7) to the pressing part (3) in such a way that when the pressing part (3) is displaced vertically to form the toothed profile (5), the rotational body (7) is pressed in the direction of the component blank (1) and rolls along the component blank (1).

10. The tool device (4) according to claim 9, **characterised in that** the rotational body (7) is connected to the articulated rod (8) by means of a bearing shaft (13) and/or is guided in a housing (9).

## Revendications

1. Procédé de production d'un composant (10) présentant un profil de denture (5),
dans lequel, dans une première étape, une ébauche de composant (1) est insérée dans un support (2) d'un outil (4) pour absorber une force de pression lorsqu'une partie presse (3) de l'outil (4) se déplace dans une direction de déplacement verticale (V),
**caractérisé en ce que**
dans une seconde étape, le profil de denture (5) est pressé dans l'ébauche de composant (1) à l'aide d'un corps rotatif (7) couplé à la partie presse (3) par l'intermédiaire d'une tige articulée (8), le corps rotatif (7) étant pressé en direction de l'ébauche de composant (1) lors du déplacement de la partie presse (3) dans la direction de déplacement (V) et roulant le long de l'ébauche de composant (1), de façon à former le profil de denture (5).

2. Procédé selon la revendication 1, **caractérisé en ce que** le corps rotatif (7) présente directement une forme négative (6) du profil de denture (5), de préférence sur une circonférence extérieure.

3. Procédé selon la revendication 1 ou 2, **caractérisé en ce que** l'outil (4) est conçu comme un outil étagé.

4. Procédé selon l'une quelconque des revendications 1 à 3, **caractérisé en ce que** le profil de denture (5) est formé en plusieurs étapes de formage à froid, chaque étape de formage à froid présentant un corps rotatif (7) couplé à la partie presse (3) par l'intermédiaire d'une tige articulée (8).

5. Procédé selon la revendication 4, **caractérisé en ce que** les corps rotatifs (7) des différentes étapes de formage à froid diffèrent par un diamètre de denture et/ou une profondeur de denture.

6. Procédé selon l'une quelconque des revendications 1 à 5, **caractérisé en ce que** l'ébauche de composant (1) est de forme allongée et est insérée lors de la première étape obliquement par rapport à la direction de déplacement verticale (V) de la partie presse (3).

7. Procédé selon l'une quelconque des revendications 1 à 6, **caractérisé en ce que** l'ébauche de composant (1) est insérée lors de la première étape selon un angle (11) compris entre 20° et 50° par rapport à un plan horizontal (12).

8. Procédé selon l'une quelconque des revendications 1 à 7, **caractérisé en ce que** le corps rotatif (7) est guidé dans son mouvement de roulement dans un boîtier (9).

9. Outil (4) pour produire un composant (10) présentant un profil de denture (5), avec une partie presse (3) déplaçable verticalement, un support (2) préparé pour recevoir une ébauche de composant (1) et un corps rotatif (7), **caractérisé en ce que** l'outil comprend une tige articulée (8) couplant le corps rotatif (7) à la partie presse (3), la tige articulée (8) reliant le corps rotatif (7) à la partie presse (3) de telle sorte que, lorsque la partie presse (3) est déplacée verticalement pour former le profil de denture (5), le corps rotatif (7) est pressé en direction de l'ébauche de composant (1) et roule le long de l'ébauche de composant (1).

10. Outil (4) selon la revendication 9, **caractérisé en ce que** le corps rotatif (7) est relié à la tige articulée (8) au moyen d'un arbre de palier (13) et/ou est guidé dans un boîtier (9).
